# EUROPÄISCHE PATENTANMELDUNG

(11) **EP 4 647 561 A1**
(43) Veröffentlichungstag der Anmeldung: **12.11.2025**
(21) Anmeldenummer: 25174185.6
(22) Anmeldetag: 05.05.2025
(51) Int. Cl.: E04B 1/348, E04B 1/343

(54) **GEBÄUDEMODUL MIT STEHENDEN RAHMENTEILEN**

(30) Priorität: 07.05.2024 DE 202024102336 U
(71) Anmelder: ALHO Systembau GmbH, 51598 Friesenhagen (DE)
(72) Erfinder: Holschbach, Albert, 51597 Morsbach (DE)
(74) Vertreter: Weckenbrock, Matthias

(57) **Zusammenfassung**

Die Erfindung betrifft ein Gebäudemodul mit wenigstens zwei im Abstand voneinander stehend angeordneten Rahmenteilen (1, 1a), welche jeweils mindestens zwei in Montagestellung vertikal ausgerichtete Träger (1b) und diese miteinander verbindende obere und untere Querstege (1c, 1d) aufweisen und im oberen und unteren Bereich über Längsträger (2) miteinander verbunden sind, wobei die oberen Längsträger (2) eine Auflage für ein Deckenelement (4) und die unteren Längsträger (2) eine Auflage für ein Bodenelement (3) bilden.

## Beschreibung

Die Erfindung betrifft ein Gebäudemodul mit stehenden Rahmenteilen.

Derartige Gebäudemodule werden zur seriellen Fertigung von Gebäuden wie beispielsweise für Büros, Hotels, Schulen, Krankenhäuser oder auch Behelfsunterkünfte für Personen und/oder Gerätschaften, beispielsweise in Krisen- und Katastrophengebieten, eingesetzt. Häufig werden die Module im Baukastensystem aus vorgefertigten Elementen zusammengesetzt. Diese Herstellungsweise hat den Vorteil, dass die benötigten Elemente in genormten Abmessungen serienmäßig vorgefertigt werden können und nur wenige Grundelemente zum Bau einer Raumzelle erforderlich sind. Auch lässt sich das Gebäude erweitern, indem mehrere einzelne Module zusammengefügt werden.

Ein solches Gebäudemodul ist beispielsweise aus der EP 1 162 322 A2 bekannt. Es besteht aus einem würfelförmigen Tragwerk mit aus Stahl bestehenden Rahmenstäben. Dabei ist ein vorgefertigter Bodenrahmen vorgesehen, an den vertikale Stahlstützen angeschweißt werden. Danach wird der ebenfalls vorgefertigte Dachrahmen auf die Stützen aufgesetzt und mit diesen verschweißt. Sodann werden die Boden- und/oder Dachelemente eingesetzt und mit dem Boden- und Dachrahmen verbunden.

Diese Art der Herstellung der Gebäudemodule erweist sich als relativ aufwendig und kostenintensiv.

Davon ausgehend liegt der Erfindung die Aufgabe zu Grunde, ein Gebäudemodul anzugeben, welches einfach und kostengünstig hergestellt werden kann und mit geringeren Kosten für die Lagerhaltung der Einzelteile verbunden ist.

Gelöst wird diese Aufgabe durch ein Gebäudemodul mit den Merkmalen des Anspruches 1.

Das Gebäudemodul weist wenigstens zwei im Abstand voneinander stehend angeordnete Rahmenteile auf, welche jeweils zwei in Montagestellung vertikal ausgerichtete Träger und diese miteinander verbindende obere und untere Querstege aufweisen. Im unteren und oberen Bereich sind die beiden Rahmenteile über Längsträger miteinander verbunden, welche eine Auflage für wenigstens ein Bodenelement und ein Deckenelement bilden.

Nach der Erfindung wird also eine Konstruktion aus senkrecht stehendend und im Abstand voneinander angeordneten, rechteckigen oder quaderförmigen Grundrahmen vorgeschlagen, die boden- und deckenseitig über Längsträger miteinander verbunden sind. Auf diese Unterkonstruktion wird die Bodenplatte oder das Bodenelement befestigt. Sodann werden, im Falle, dass weitere Gebäudemodule auf dem unteren Gebäudemodul angeordnet werden, die Deckenelemente oder bspw. bei eingeschossiger Bauweise auch nur Dachelemente an die in definiertem Abstand stehenden Rahmenteile montiert.

Der Vorteil einer solchen Modulbauweise besteht zum einen in einer wesentlich geringeren Lagerhaltung. Die Rahmenteile bzw. Grundrahmen können auf Vorrat hergestellt und bei der Montage mit den Längsprofilen in der jeweils gewünschten Länge verbunden werden. Durch die vorgefertigten Rahmenteile werden bei der Fertigung der Module kleinere Handhabungseinrichtungen benötigt, beispielsweise können die eingesetzten Roboter kleiner und damit kostengünstiger sein, weil durch die vorgeschlagene Modulbauweise mit senkrecht stehenden Grundrahmen nicht die Bodenplatte mit daran angeschweißten Stahlstützen bewegt werden muss, sondern nur einzelne, weniger sperrige und leichtere Bauteile zum Einsatz kommen. Bei vertretbaren Dimensionen der Rahmenteile und Längsprofile in Bezug auf Handlung und Kosten lassen sich Abstände zwischen den Rahmenteilen bis zum 8 m erreichen. Module in diesen Größen bzw. Abmessungen lassen sich problemlos noch mittels Lastkraftwagen, aber auch mit der Bahn transportieren.

Die Rahmenteile lassen sich in einfacher Weise herstellen, indem die in Montagestellung vertikal stehenden Träger mit den zugeordneten Querstegen verschweißt, verschraubt und/oder miteinander verklebt werden.

Die Rahmenteile lassen sich in einfacher Weise vorfertigen, beispielsweise abseits der Fertigungslinie für die Gebäudemodule, und werden dann bei der Fertigung der Gebäudemodule als Einheit zugeführt. Dies vereinfacht die Lagerhaltung und bietet vor allem die Möglichkeit, dass bei der Fließbandfertigung der Gebäudemodule eine kontinuierliche Fertigung ohne Unterbrechungen möglich ist.

Die sich zwischen den Rahmenteilen erstreckenden Längsträger werden ebenfalls angeschweißt und/oder verschraubt und/oder verklebt. Denkbar ist aber auch eine formschlüssige Verbindung zwischen den senkrecht stehenden Trägern des Rahmenteils und den Längsträgern, beispielsweise Schwalbenschwanz-Verbindungen mit angeschweißten Laschen.

Nach einem weiteren Gedanken der Erfindung sind die vertikalen Träger der Rahmenteile als Stahlprofile ausgebildet, vorzugsweise als Doppel-T-Träger-Profile, zwischen deren Flansche die Querstege eingesetzt sind. Hierdurch ist eine besonders steife Verbindung für die Rahmenteile geschaffen mit hoher Standfestigkeit und hoher Belastbarkeit, was auch eine Anordnung von erfindungsgemäßen Gebäudemodulen übereinander mit mehreren Etagen ermöglicht.

Die Querstege und/oder die Längsprofile sind vorzugsweise ebenfalls als Stahlprofile ausgebildet, was die Belastbarkeit und Standfestigkeit der Rahmenteile nochmals verbessert.

Nach der Erfindung ist das Gebäudemodul durch ein Zwischen- und/oder ein Abschlussmodul und/oder ein weiteres oder weitere Gebäudemodule in Längs-, Quer- und/oder in vertikaler Richtung erweiterbar. Dabei kann das Zwischen- oder Abschlussmodul ein in seitlichem Abstand zum Gebäude- bzw. Grundmodul angeordnetes Rahmenteil aufweisen, das über Längsträger mit den Trägern des zugewandten Rahmenteils des angrenzenden Grundmoduls verbunden ist. Hierdurch wird eine Auflage für ein Bodenelement und ein Dach- oder Deckelement gebildet. Das vorgeschlagene System ist daher beliebig in Längsrichtung erweiterbar, indem beispielsweise an das Rahmenteil des Zwischenmoduls ein weiteres Zwischenmodul mit stehendem Rahmenteil und Längsträgern oder ein Anschlussmodul angefügt wird. Selbstverständlich lässt sich das Gebäudemodul auch in vertikaler Richtung erweitern, mit auf den Rahmenteilen des jeweils unteren Gebäudemoduls angeordneten Rahmenteilen des darüber angeordneten Moduls, sodass mehrgeschossige Gebäude erstellt werden können.

Insgesamt wird durch die Erfindung ein Baukastensystem zur Herstellung von Gebäuden zur Verfügung gestellt. Die benötigten Elemente, insbesondere die Rahmenteile, können serienmäßig vorgefertigt werden, wobei nur wenige Grundtypen eines Gebäudemoduls erforderlich sind.

Weitere Ziele, Vorteile, Merkmale und Anwendungsmöglichkeiten der vorliegenden Erfindung ergeben sich aus der nachfolgenden Beschreibung eines Ausführungsbeispiels anhand der Zeichnung. Dabei bilden alle beschriebenen und/oder bildlich dargestellten Merkmale für sich oder in beliebiger sinnvoller Kombination den Gegenstand der vorliegenden Erfindung, auch unabhängig von ihrer Zusammenfassung in den Ansprüchen oder deren Rückbeziehung.

Die einzige Figur zeigt ein erfindungsgemäßes Gebäude- oder Grundmodul, erweitert in horizontaler Richtung um ein Zwischenmodul 3 und ein Anschlussmodul 6.

Das in der Figur links dargestellte Gebäudemodul oder Grundmodul weist zwei im Abstand voneinander angeordnete senkrecht stehende Rahmenteile 1 auf. Diese Grundrahmenteile 1 bestehen jeweils aus zwei vertikalen Trägern 1a, die über einen oberen und einen unteren Quersteg 1b, 1c zu einem Rahmenteil 1 miteinander verbunden sind.

Die vertikalen Träger 1a, 1b sind als Stahlprofile ausgeführt und bestehen bei dem hier gewählten Ausführungsbeispiel aus Doppel-T-Trägern, beispielsweise Stahlträgern HEB 220, während die Querstege 1b, 1c aus U-Profilen aus Stahl, beispielsweise UPE 220 bestehen. Die Verbindung der Träger 1a mit den oberen und unteren Querstegen 1b, 1c kann beispielsweise durch Schweißen, aber auch durch Kleben oder in sonstiger Art erfolgen.

Diese Grundrahmen bzw. Rahmenteile können vorgefertigt in einem Magazin bevorratet und dem eigentlichen Montageband für die Fertigung der Gebäudemodule zugeführt werden. Dort erfolgt die Verbindung der in Abstand voneinander angeordneten vertikal stehenden Rahmenteile 1 über Längsprofile 2, welche mit den Rahmenteilen 1 verschweißt, verklebt oder über eine formschlüssige Verbindung verbunden werden.

Die Längsprofile 2 bilden eine Auflage für ein Bodenelement 4 bzw. das Bodenelement 4a des Zwischenmoduls 3 und das Bodenelement 4b des Abschlussmoduls 6, das ihrerseits wiederrum aus mehreren Einzelelementen gebildet werden können und entsprechend der Länge des Gebäudemoduls in entsprechender Anzahl dem Montageband zugeführt werden. Das oder die Dachelement oder Deckenelemente 5, 5a, 5b sind vorzugsweise ebenfalls vorgefertigt und werden in der Montagelinie auf die oberen Längsprofile 2 eingelegt und mit diesen verbunden; dies kann durch Verschrauben, Verkleben oder dergleichen, abhängig von er jeweiligen Belastung erfolgen.

Bei dem hier gewählten Ausführungsbeispiel bestehen die vertikalen Träger 1a der Rahmenteile 1 aus Doppel-T-Trägerprofilen, zwischen deren Flansche 1e die Querstege 1a, 1b eingesetzt sind.

Abhängig von der gewünschten Länge kann das Gebäudemodul erweitert werden, wie dies durch das mittlere Zwischenmodul 3 und das Abschlussmodul 6 in der Figur dargestellt ist. An das zuvor beschriebene Gebäudemodul werden an das Montageband Längsprofile 2 der entsprechenden Länge zugeführt, sowie ein weiteres Rahmenteil bzw. Zwischenrahmenteil 1. Durch Verbindung der Längsprofile 2 mit dem zugewandten Rahmenteil 1 des Grundmoduls und den vertikalen Trägern 1a des vorgefertigten Zwischenmoduls 3 wird wiederrum die Unterkonstruktion für ein Bodenelement 4a geschaffen, wobei die oberen Querstege 1b des Rahmenteils 1 und die Querstege 1b des Zwischenrahmenteils 3 die Auflage für das Dachelement 5a bilden. In gleicher Weise kann bei Bedarf ein weiteres Teilmodul am Abschlussmodul 6 angefügt werden, wie dies in der Figur durch das rechte Teilmodul verdeutlicht ist.

Eine Erweiterung des Gebäudemoduls ist nicht nur in Richtung der Längsprofile 2 möglich, sondern auch in vertikaler Richtung, um ein mehrgeschossiges Bauwerk zu erzeugen.

Der Vorteil der vorgeschlagenen Bauweise ist, dass abhängig von der Geschosshöhe eine entsprechende Anzahl von wiederrum vorgefertigten Rahmenteilen eingesetzt werden, um die Lasten nach unten abzutragen.

### Bezugszeichenliste

- 1: Rahmenteil
- 1a: Rahmenteil
- 1b: vertikaler Träger
- 1c: oberer Quersteg
- 1d: unterer Quersteg
- 1e: Flansch
- 2: Längsträger
- 3: Bodenelement
- 3a: Bodenelement
- 3b: Bodenelement
- 4: Deckenelement
- 4a: Deckenelement
- 4b: Deckenelement
- 5: Zwischenmodul
- 6: Abschlussmodul

## Patentansprüche

1. Gebäudemodul mit wenigstens zwei im Abstand voneinander stehend angeordneten Rahmenteilen (1, 1a), welche jeweils mindestens zwei in Montagestellung vertikal ausgerichtete Träger (1b) und diese miteinander verbindende obere und untere Querstege (1c, 1d) aufweisen und im oberen und unteren Bereich über Längsträger (2) miteinander verbunden sind, wobei die oberen Längsträger (2) eine Auflage für ein Deckenelement (4) und die unteren Längsträger (2) eine Auflage für ein Bodenelement (3) bilden.

2. Gebäudemodul nach Anspruch 1, **dadurch gekennzeichnet, dass** die Rahmenteile (1, 1a) mit vertikalen Trägern (1b) und oberem und unterem Quersteg (1c, 1d) als vorgefertigte Bauelemente ausgebildet sind.

3. Gebäudemodul nach einem der vorhergehenden Ansprüche, **dadurch gekennzeichnet, dass** die vertikalen Träger (1b) des Rahmenteils (1) mit den oberen und unteren Querstegen (1c, 1d) verschweißt und/oder verschraubt und/oder miteinander verklebt sind und/oder eine formschlüssige Verbindung aufweisen.

4. Gebäudemodul nach einem der vorhergehenden Ansprüche, **dadurch gekennzeichnet, dass** die Längsträger (2) mit den Rahmenteilen (1, 1a) verschweißt und/oder verschraubt und/oder verklebt sind und/oder eine formschlüssige Verbindung aufweisen.

5. Gebäudemodul nach einem der vorhergehenden Ansprüche, **dadurch gekennzeichnet, dass** die vertikalen Träger (1b) des Rahmenteils (1, 1a) als Stahlprofile ausgebildet sind, vorzugsweise als Doppel-T-Träger-Profile, an deren Flansche (1e) die Querstege (1c, 1d) der Rahmenteile (1, 1a) eingesetzt sind.

6. Gebäudemodul nach einem der vorhergehenden Ansprüche, **dadurch gekennzeichnet, dass** die Querstege (1c, 1d) und/oder die Längsträger (2) als Stahlprofile, vorzugsweise in U-Profil-Form ausgebildet sind.

7. Gebäudemodul nach Anspruch 6, **dadurch gekennzeichnet, dass** es in Längsrichtung mittels eines Zwischenmoduls (5) und/oder Abschlussmoduls (6) erweiterbar ist, mit einem in seitlichem Abstand zum Gebäudemodul angeordneten Rahmenteil (1), welches über obere und untere Längsträger (2) mit den vertikalen Trägern (1b) des zugewandten Rahmenteils (1, 1a) des Gebäudemoduls verbunden ist, die eine Auflage für ein Bodenteil (3a, 3b) bilden, wobei ein Deckenelement (4a, 4b) auf den oberen Längsträgern (2) des Zwischenmoduls (5) bzw. des Abschlussmoduls (6) aufliegt.
